# EUROPÄISCHE PATENTSCHRIFT

(11) **EP 1 244 831 B1**
(45) Veröffentlichungstag und Bekanntmachung des Hinweises auf die Patenterteilung: **06.05.2004**
(21) Anmeldenummer: 00991802.0
(22) Anmeldetag: 22.12.2000
(51) Int. Cl.: D02H 1/00

(54) **VERFAHREN ZUM OFFENEND-ROTORSPINNEN**
METHOD FOR OPEN-END ROTOR SPINNING
PROCEDE DE FILATURE A FIBRES LIBEREES, AU MOYEN D'UN ROTOR

(30) Priorität: 24.12.1999 DE 19963087
(43) Veröffentlichungstag der Anmeldung: 02.10.2002
(73) Patentinhaber: Saurer GmbH & Co. KG, 41069 Mönchengladbach (DE)
(72) Erfinder: MEYER, Jürgen, 52072 Aachen (DE); LASSMANN, Manfred, 41334 Nettetal (DE)
(74) Vertreter: Hamann, Arndt, Dipl.-Ing.
(86) Internationale Anmeldenummer: PCT/EP2000/013203
(87) Internationale Veröffentlichungsnummer: WO 2001/055490

(56) Entgegenhaltungen:
- DE-A- 3 118 382
- GB-A- 1 187 273

## Beschreibung

Die Erfindung betrifft ein Verfahren zum Offenend-Rotorspinnen, bei dem die zu verspinnenden Fasern über einen Faserleitkanal in den Rotor gefördert, in dessen den größten Innendurchmesser aufweisender Rotorrille gesammelt, durch die Rotorrotation unter Drehung im Bereich einer sogenannten Einbindezone in das Garnende eingebunden und als fertiges Garn durch eine mittig und im wesentlichen in einer Ebene mit der Rotorrille angeordnete Abzugsdüse abgezogen werden.

Die Entwicklung des Rotorspinnens geht sehr weit zurück, wobei die industrielle Nutzung dieses Verfahrens erst in den 60er Jahren in größerem Umfang einsetzte. Nicht nur in peripheren Bereichen, das heißt, von der Faserbandzuführung, der Auflösung in Einzelfasern und der Zuführung der Einzelfasern zum Spinnrotor sowie dem Abziehen und Aufwinden des Fadens, sondern auch im Kernbereich der Fadenbildung, das heißt, innerhalb des Rotors, entstand bis zum heutigen Zeitpunkt eine Vielzahl von Erfindungen, wobei nur ein geringer Teil in die gegenwärtigen, sehr leistungsfähigen und ein hochqualitatives Garn herstellenden Rotorspinn-Automaten eingeflossen sind.

Im wesentlichen gemeinsam ist allen Verfahren, daß die aus einem Faserband durch eine Auflösewalze bis zur Einzelfaser aufgelösten Fasern im Faserverband durch eine Unterdruckluftströmung dem Rotor zugeführt und gegen eine Umfangswand mittels der Luftströmung und/oder Zentrifugalkraft gefördert werden. Die Form der Rotorinnenwandung gestattet in der Regel ein Sammeln dieser Fasern unter Ausbildung eines nahezu geschlossenen Faserringes. Diese gesammelten Fasern werden laufend in ein Garnende eingebunden, wobei mit jeder Umdrehung des Rotors eine echte Drehung in das Garn eingebracht wird. Die Garnrotation wandert entgegen der Garnabzugsrichtung von der Abzugsdüse in Richtung Faseransammlung und ermöglicht durch das Verdrehen der doublierten Fasern deren ständiges Anspinnen an das offene Garnende. Der Bereich, in dem dieses Anspinnen der Fasern an das Garnende erfolgt, befindet sich zwischen dem Ablösepunkt des sich bildenden Fadens von der Rotorwandung und dem Übergang vom gedrehten Garn in das ungedrehte Faserbändchen. Er wird mit Einbindezone bezeichnet.

Normalerweise wird ein zum Anspinnen durch die Abzugsdüse in den Rotor eingeführtes Fadenende durch die aufgrund der Rotorrotation gebildete Luftströmung, spätestens jedoch beim Erreichen der Rotorrille, in Rotordrehrichtung mitgenommen. Diese Krümmung des Fadenendes in Rotordrehrichtung bleibt dann während des gesamten Spinnprozesses erhalten.

Eine Störung kann, wie der JP-OS 49-54 639 zu entnehmen ist, durch starke Verunreinigungen im Rotor, starke Faserbündelungen oder den Ausfall der Unterdruckversorgung hervorgerufen werden. Das dabei hervorgerufene Umkippen der Krümmung des Garnendes ist, wie in dieser japanischen Offenlegungsschrift beschrieben wurde, ausgesprochen unerwünscht, da der hierbei erzeugte Faden in Festigkeit und Gleichmäßigkeit erhebliche Nachteile gegenüber einem Faden aufweisen soll, bei dem das Fadenende in Rotordrehrichtung gekrümmt ist. Um dieses Umkippen der Krümmung entgegen der Rotordrehrichtung zu vermeiden, wird in der JP-OS 49-54 639 vorgeschlagen, an Abzugsdüse und Rotorboden entsprechende Fadenkontaktelemente anzuordnen, die die gewünschte Krümmungsrichtung stabilisieren sollen.

Im Rahmen der Weiterentwicklung der Offenend-Spinnverfahren konnten die Prozesse deutlich verbessert werden, so daß sich normalerweise größere Faseransammlungen, Verschmutzungen oder auch ein Unterdruckausfall vermeiden lassen. Dementsprechend arbeiten heute prinzipiell moderne Offenend-Rotorspinnmaschinen ohne zusätzliche Hilfsmittel zur Aufrechterhaltung der Krümmung des Fadenendes in Rotordrehrichtung.

In Breakspinning, Bericht des Sherley Instituts, Manchester, England, 1968, Seiten 76 bis 79, ist eine Rotorspinneinrichtung beschrieben, bei der innerhalb des eigentlichen Spinnrotors, welcher selbst die Form einer Schüssel aufweist, ein trichterförmiges Falschdrallelement angeordnet. Dieses Falschdrallelement reicht bis unmittelbar zur Fasersammelfläche des Rotors. Rotor und Falschdrallelement sind getrennt gelagert und auch getrennt antreibbar. Das bedeutet, daß das Falschdrallelement sowohl stationär angeordnet sein kann als auch in Rotordrehrichtung oder entgegen zur Rotordrehrichtung antreibbar ist. Im Bereich der Sammelfläche sind Öffnungen angeordnet, durch die aufgrund der Zentrifugalkraft bei der Rotorrotation eine Saugströmung erzeugt wird. Auf die etwa zylindermantelförmige Sammelfläche werden die Fasern in radialer Richtung aufgespeist. Der Fadenabzug erfolgt durch den Rotorschaft, das heißt, gegenüberliegend der Fasereinspeisung.

In Abhängigkeit von der Drehrichtung der Falschdralleinrichtung kann sich, wie dort beschrieben, die relative Rotationsrichtung des Garnschenkels im Verhältnis zur Rotorrotation ändern. Abschließend wird festgestellt, daß diese relative Rotationsrichtung des Garnschenkels die Garnqualität deutlich beeinflußt. So soll bei positiver Richtung, das heißt, schneller als der Rotor umlaufendem Garnschenkel die Garnqualität um ca. 18 % besser sein als bei entgegengesetzter Relativgeschwindigkeit des Garnschenkels im Verhältnis zur Rotorrotation.

Ein Problem, welches die Einsatzmöglichkeiten des sonst sehr gleichmäßigen und gute textilphysikalische Eigenschaften aufweisenden Rotorgarns herabsetzt, das auf modernen Offenend-Rotorspinnmaschinen hergestellt wurde, besteht in der Bildung von Umwindefasern, sogenannten "Bauchbinden", die sich in wechselnder Drehrichtung zum Teil locker, zum Teil sehr fest um die Garnperipherie winden. Dadurch leidet die Garnstruktur beziehungsweise die Faserorientierung und Faserausstreckung mit der Folge der Einschränkung des Anwendungsbereiches für Offenend-Rotorgarne.

Es ist deshalb Aufgabe der Erfindung, ein Verfahren vorzuschlagen, welches die Entstehung von Umwindefasern zumindest deutlich einschränkt.

Diese Aufgabe wird erfindungsgemäß durch die Merkmale des Anspruches 1 gelöst.

Die Erfindung ist durch die Merkmale der Ansprüche 2 bis 5 vorteilhaft weitergebildet.

Dem erfindungsgemäßen Verfahren liegt die Erkenntnis zugrunde, daß bei einer Krümmungsrichtung des Fadenendes in Rotordrehrichtung Fasern, die von der Faserrutschfläche kommend, die Einbindezone des Garnendes direkt erreichen, zunächst in zur normalen Garndrehrichtung entgegengesetzter Richtung an das drehende Garn angebunden werden, wonach bei weiterem Abzug des Garnes mit gleichzeitiger Drehung desselben um seine eigene Achse die Drehrichtung dieser Faser in die Hauptgarndrehrichtung wechselt. Insbesondere dann, wenn die Faser mit ihrem in Rotordrehrichtung vorn liegenden Ende zuerst die Einbindezone erreicht, können beim Drehrichtungswechsel der Faser mehrere örtlich konzentrierte Umschlingungen entstehen. Es kommt zur Einschnürung des Fadens an diesem Punkt mit der Folge der Fadenungleichmäßigkeit und einer gebremsten Drehungsfortpflanzung, was wiederum zu einem Festigkeitsverlust im Faden führt.

Die erfindungsgemäße Einstellung der Krümmung des Fadenendes entgegen der Rotordrehrichtung führt dazu, daß Einzelfasern, die das Garnende in der Einbindezone erreichen, sofort in der normalen Drehrichtung des Garnes an- beziehungsweise eingebunden werden und damit keine Störung in der Garnerzeugung mit daraus erwachsendem Qualitätsmangel hervorrufen.

Durch das Ablösen des Garnendes aus der Rotorrille unterscheidet sich die Winkelgeschwindigkeit des Ablösepunktes beziehungsweise der Einbindezone von der Winkelgeschwindigkeit des Rotors. Im Falle einer Krümmung des Garnendes in Rotordrehrichtung ist die Winkelgeschwindigkeit der Einbindezone größer als die des Rotors, die Einbindezone eilt dem Rotor vor. Im Falle der vorliegenden Erfindung, bei einer Krümmung des Garnendes entgegen der Rotordrehrichtung, eilt die Einbindezone dem Rotor nach. Durch dieses Nacheilen der Einbindezone werden die Fasern unter einer größeren Zugbeanspruchung aus der Rotorrille abgezogen. Hierdurch ergibt sich eine zusätzliche Verstreckung, die zu einer verbesserten Orientierung der Fasern führt und eine höhere Ausnutzung der Fasersubstanzfestigkeit ermöglicht. Das auf diese Weise hergestellte Garn besitzt im Gegensatz zu einem Garn, welches mit voreilender Einbindezone hergestellt wurde, einen ausgeprägten Garnkern aus gestreckten Fasern.

Ebenso wirkt sich auf die Garnstruktur günstig aus, daß bei einer nacheilenden Einbindezone die Fasern mit der gleichen Orientierung in das Garnende eingebunden werden, wie sie durch den Faserleitkanal in den Rotor gefördert wurden. Dabei gewährleistet die tangentiale Ausrichtung des Faserstromes in Rotordrehrichtung ebenfalls bereits eine Verstreckung der Fasern, da die Innenfläche des Rotors, das heißt, die Fasergleitfläche, eine größere Geschwindigkeit aufweist als der auf sie treffende Faserstrom. Dieses ständige Beibehalten der Verzugsrichtung begünstigt zusätzlich die gestreckte Ablage der Fasern im Garnverband.

Durch das Speisen des Faserstromes auf eine Faserrutschfläche wird vermieden, daß der aus dem Faserleitkanal austretende Faserstrom direkt auf die Einbindezone oder das Garnende trifft.

Vor allem um während des gesamten Spinnvorganges eine gleichbleibende Garnqualität zu erhalten, muß erfindungsgemäß die Nacheilung der Einbindezone bereits während des Anspinnvorganges eingestellt werden.

Werden beim Anspinnvorgang keine entsprechenden Vorkehrungen getroffen, stellt sich aufgrund der mit dem Rotor rotierenden Luftströmung automatisch ein Voreilen der Einbindezone ein. Diese Orientierung des Garnschenkels wird noch durch die auf Grund der tangentialen Einmündung des Faserleitkanals und des im Rotorgehäuse herrschenden Unterdruckes entstehende Rotationsströmung unterstützt. Dementsprechend muß beim Einführen des Fadenendes dafür gesorgt werden, daß sich eine entgegengesetzte Krümmung ausbildet.

Das kann zum einen dadurch bewirkt werden, daß in den noch stillstehenden oder noch nicht sehr schnell rotierenden Rotor eine der Rotordrehrichtung entgegengesetzte Rotationsströmung erzeugt wird, die auf das von der Abzugsdüse zur Rotorrille geführte Garnende einwirkt und diesem die gewünschte Krümmung aufprägt. Die Besaugung des Rotorgehäuses kann in dieser Zeit aufrechterhalten werden, da sie die gegenüber der passiven Besaugung des Faserleitkanals aktive Luftzufuhr in entgegengesetzter Rotationsrichtung unterstützt.

Nachdem das Garnende mit der zur Rotordrehrichtung entgegengesetzten Krümmungsrichtung die Rotorrille erreicht hat, wird dieser Zustand mit zunehmender Rotordrehzahl und damit auch Zentrifugalkraft stabilisiert und bleibt dann ebenso stabil wie der Zustand mit voreilender Einbindezone. Dabei ist zu berücksichtigen, daß im Stand der Technik angesprochene Störungen, die einen Krümmungsrichtungswechsel bewirken können, aufgrund der Beherrschung des Spinnprozesses sowie auch der Sauberhaltung des Rotors nicht mehr relevant sind.

Die Mittel, die zur Erzeugung der Rotationsströmung verwendet werden, können auch zur sogenannten Rotorspülung benutzt werden, wenn die aus einer sogenannten Faserbartegalisierung in den Rotor gelangten Fasern vor dem eigentlichen Anspinnen wieder beseitigt werden müssen (siehe zum Beispiel DE 197 09 747 A1).

Alternativ besteht auch die Möglichkeit, den Rotor zu Beginn des Anspinnvorganges zunächst entgegen seiner normalen Drehrichtung zu drehen, um auf diese Weise eine Ablage des Garnendes in dieser zur betriebsmäßigen Drehrichtung entgegengesetzten Drehrichtung zu bewirken. Dabei sollte die Besaugung des Rotorgehäuses abgeschaltet sein, um nicht durch die Saugströmung, die durch die tangentiale Ausrichtung des Faserleitkanals eine Rotationsströmung in Rotordrehrichtung erzeugt, die gewünschte Ablage des Garnschenkels zu gefährden.

Im Anschluß daran ist der Rotor in die Betriebsdrehrichtung umzuschalten, wobei dieser Vorgang nicht so abrupt geschehen darf, daß die Krümmungsrichtung des Garnendes wieder kippt. Auch hier ist nach dem Hochlauf des Rotors eine stabile Krümmung des Garnendes entgegen der Rotordrehrichtung gewährleistet. Zusätzlich wirkt hier für den Anspinnvorgang noch vorteilhaft eine geringfügige Aufdrehung des Garnendes beim Drehen des Rotors entgegen der normalen Betriebsrichtung. Dieses weiter geöffnete Garnende ist dann besser für einen Anspinnvorgang geeignet.

Außer den bisher beschriebenen Varianten der Erzeugung der Krümmungsrichtung des Garnendes entgegen der Rotordrehrichtung bestehen alternativ die Möglichkeiten, vor dem Einführen des Garnendes in den Rotor einen Faserring zu bilden oder den Faserstrom in voller Stärke zuzuschalten, nachdem das Garnende die Rotorrille erreicht hat und der Rotor eine für den Verfahrensablauf erforderliche Rotordrehzahl aufweist.

Eine weitere Möglichkeit der Erzielung der erfindungsgemäßen Krümmung des Garnschenkels beziehungsweise der Nacheilung desselben besteht in der Erzeugung einer Fadenschlaufe während des Anspinnprozesses. Dabei wird das Fadenende, wie üblich, durch das Fadenabzugsröhrchen in den Rotor befördert. Anschließend wird in einem radial beabstandeten Saugkanal eine Saugströmung erzeugt, während der Spinnunterdruck abgeschaltet wird. Dadurch wandert das Fadenende von der Abzugsdüse in diesen Saugkanal. Die Förderlänge wird durch die gesteuerte Zufuhr des Fadens durch das Fadenabzugsröhrchen gesteuert. Nach Beendigung der Zufuhr wird das Fadenende in dem Saugkanal geklemmt. Anschließend wird wieder Spinnunterdruck erzeugt und der Rotor gestartet. Durch weitere Rücklieferung des Fadens bildet sich eine größere Schlaufe zwischen Abzugsröhrchen und Saugkanal aus. Die Luftrotation, die durch die Rotordrehung hervorgerufen wird, zieht die Schlaufe in Rotordrehrichtung. Nachdem die Schlaufe ausreichend so ausgerichtet ist, wird die Klemmung gelöst, so daß das Fadenende sich entgegen der Rotordrehrichtung in der Rotorrille ablegen kann. Anschließend wird sehr schnell der Fadenabzug beschleunigt und gleichzeitig die zuvor gestoppte Faserzufuhr wieder gestartet. Dabei kommt es zur Anbindung des Fadenendes an die Fasern. Wie in den bereits genannten Fällen stabilisiert sich die Krümmung des Garnschenkels durch die dann anliegende Zentrifugalkraft. Bei dieser Verfahrensvariante ist lediglich darauf zu achten, daß nicht eine frühzeitige Zufuhr von Fasern in den Spinnrotor erfolgt, um in einer noch nicht aufgrund der Zentrifugalkraft stabilisierten Phase ein Kippen des Garnschenkels in die andere Krümmungsrichtung zu vermeiden.

Das Stoppen der Faserzufuhr vor dem Anspinnvorgang ist hier nicht an eine ganz bestimmte Verfahrensweise gebunden. So kann der zugeführte Faserbart unmittelbar stromab zum Zuführtisch durch Saugluft umgelenkt werden, solange dies erforderlich ist. Andererseits ist es auch möglich, diesen Punkt der Faserstromumlenkung in den Bereich des Faserzufuhrkanals (siehe zum Beispiel DE 31 18 382 A1) zu verlegen. Entscheidend ist lediglich, daß in der Anspinnphase, in der sich die Krümmungsrichtung des Fadens ausbildet, die Faserzufuhr vollständig gestoppt ist.

Die Erfindung ist nachfolgend anhand von Ausführungsbeispielen näher erläutert. Die zugehörigenden Zeichnungen zeigen in
- Figuren 1a und 1b: verschiedene Varianten der Entstehung von Umwindefasern beim Spinnen mit voreilender Einbindezone,
- Figuren 2a und 2b: verschiedene Varianten der Entstehung von Umwindefasern beim Spinnen mit nacheilender Einbindezone,
- Figur 3: einen Kanalplattenadapter mit um die Abzugsdüse angeordneten Luftaustrittsöffnungen zur Erzeugung einer rotierenden Luftströmung,
- Figur 4: eine Seitenansicht zu Figur 3, die zusätzlich den Rotor zeigt,
- Figuren 5a bis 5c: verschiedene Bewegungsphasen des Rotors im Anspinnprozeß für die Erzeugung einer nacheilenden Einbindezone,
- Figur 6: der zeitliche Ablauf der Winkelgeschwindigkeit des Rotors in den Phasen gemäß Figuren 5a bis 5c,
- Figur 7: eine Vorderansicht der wesentlichen Spinnelemente einer Rotorspinneinrichtung,
- Figur 8: eine Seitenansicht der Arbeitselemente einer Spinnbox,
- Figur 9: eine Abfolge der Fadenrückführung zur Erzeugung einer nacheilenden Einbindezone,
- Figur 10: eine Seitenansicht der Arbeitselemente einer Spinnbox, teilweise modifiziert für die Durchführung der Schrittfolge, die in Figur 9 dargestellt ist,
- Figur 11: eine Seitenansicht, die im wesentlichen die Spinnkammer sowie einen vor der Spinnbox angeordneten Anspinnwagen, jeweils in Teilansicht, zeigt und
- Figur 12: eine Vorderansicht der wesentlichen Spinnelemente einer Rotorspinneinrichtung mit einer Saugeinrichtung zur zeitweisen Umlenkung des Faserbandes.

In Figur 1a sind die Phasen der Anbindung einer einzelnen Faser 4 beim Spinnen mit voreilender Einbindezone, das heißt, Ausrichtung des Garnschenkels 3 in Rotordrehrichtung, dargestellt, wobei diese einzelne Faser 4 von der Faserrutschfläche 2 in die Rotorrille 1 zu einem Zeitpunkt gelangt, zu dem ihr vorderes Ende in der Einbindezone 5 des Garnschenkels 3 erfaßt wird (Phase 1). Ohne weiteres zu erkennen ist, daß im Garnschenkel 3 die Faserdrehrichtung Z-Draht ist. Demgegenüber wird, wie in Phase 2 erkennbar ist, die mit ihrer Spitze erfaßte Faser 4 zunächst in S-Drehung um den Garnmantel gewunden. Mit Fortschreiten des Garnabzuges V_{L} nähert sich die Spitze der Faser 4 dem Punkt, an dem momentan weitere Teile der Faser 4 um den Garnmantel gewickelt werden. In Phase 4 erfolgt ein Drehungsrichtungswechsel der Faser 4 von S auf Z, wobei mehrere konzentrierte Umschlingungen entstehen können. Diese Umschlingungen schnüren insgesamt das Garn ein und bilden sogenannte Bauchbinden, die im späteren Verarbeitungsprozeß stören können und insgesamt die Qualität des Garns herabsetzen. In Phase 5 ist dann noch erkennbar, daß der Rest der Faser 4 dann in Z-Drehung, das heißt, in der gleichen Drehung wie das übrige Garn aufgewunden wird.

Wird die Faser 4 zunächst mit ihrem Ende an die Einbindezone 5 angesponnen (Figur 1b), ergibt sich folgender Ablauf: In Phase 1 trifft die Faser auf die Einbindezone und wird in Phase 2 durch den Garnschenkel 3 im Bereich der Einbindezone 5 erfaßt. Die Faserspitze der Faser 4 folgt der Drehrichtung ωG des Garns um seine eigene Achse und wird bis zum vollständigen Abzug aus der Rotorrille 1 in Z-Drehung abgezogen und um den Garnkern gewunden (Phasen 3 bis 5), während das Faserende in S-Drehung um den Faserkern gewickelt wird. Die Faser ist nicht fest im Garnkern eingebunden, sondern liegt locker um den Garnmantel.

In den Figuren 2a und 2b hingegen ist dargestellt, wie die Anbindung einer einzelnen Faser 4 innerhalb der Einbindezone 5 an dem Garnschenkel 3 erfolgt, wenn mit einer nacheilenden Einbindezone 5, das heißt, mit einer Krümmung des Garnschenkels entgegen der Rotordrehrichtung gesponnen wird.

Figur 2a zeigt in den Phasen 1 bis 5, wie eine Faser 4, die mit ihrer Spitze, von der Faserrutschfläche 2 kommend, die Einbindezone 5 erreicht, um den Garnmantel geschlungen wird. Dabei ist erkennbar, daß von Beginn an die Faser 4 in der gleichen Drehungsrichtung an den Garnschenkel 3 angebunden wird wie alle übrigen Fasern. Lediglich unterscheidet sich die Steigung der Drehung etwas von den übrigen Fasern. Ebenso verhält es sich gemäß Figur 2b, wenn die Faser 4 zunächst mit ihrem Ende die Einbindezone 5 erreicht.

Die auf diese Weise hergestellten Garne enthalten demzufolge keine Fasern mehr, die eine von der normalen Garndrehrichtung abweichende Windungsrichtung besitzen. Vor allem aber entstehen keine Einschnürungen durch Drehrichtungswechsel, die die Garnqualität und damit die Einsatzmöglichkeiten des gesponnenen Garns beeinflussen.

Da sich bei einem normalen Anspinnprozeß aufgrund der mit dem Rotor umlaufenden Luftströmung eine Krümmung des Garnschenkels 3 zwangsläufig in Rotordrehrichtung ergibt, sind Maßnahmen zu ergreifen, um die entgegengesetzte Krümmungsrichtung des Garnschenkels zu erzeugen.

In den Figuren 3 und 4 ist eine erste Variante für die erfindungsgemäße Erzeugung einer nacheilenden Einbindezone dargestellt und soll nachfolgend näher beschrieben werden.

Ein Kanalplattenadapter 10, der in eine Kanalplatte eingesetzt werden kann, trägt eine Abzugsdüse 11 mit einer Düsenöffnung 13 sowie an sich bekannte radial angeordnete Kerben 12, die der Erhöhung der Spinnsicherheit dienen. Radial außerhalb der Abzugsdüse 11 münden Luftaustritte 14, die, wie Pfeile 15 andeuten, eine tangentiale Richtungskomponente besitzen. Axial und radial versetzt mündet des weiteren ein Faserleitkanal, wobei die Mündungsöffnung 16' erkennbar ist. Der Pfeil 17 deutet an, daß auch dieser Faserleitkanal eine tangentiale Ausrichtung besitzt, wie das auch in Figur 7 deutlicher zu erkennen ist. Die tangentialen Richtungskomponenten 15 und 17 sind entgegengesetzt.

Die Luftaustritte 14 werden über einen Ringkanal 19 versorgt, der seinerseits über eine Druckluftversorgung 20 und ein Ventil 21 an eine nicht dargestellte Druckluftquelle angeschlossen ist.

Die Druckluftversorgung 20 kann auch mit einer sogenannten Anspinnhilfe gekoppelt werden, die durch Luftzufuhr vor dem eigentlichen Anspinnprozeß in den Rotor eine Rotorspülung bewirkt, nachdem zur Faserbartegalisierung Fasern vorgespeist wurden, die für den Anspinnprozeß nicht zur Verfügung stehen sollen. Hier würde sich eine Einrichtung eignen, wie sie beispielsweise in der DE 197 09 747 A1 beschrieben ist. Auf weitere Einzelheiten muß aus diesem Grunde an dieser Stelle nicht näher eingegangen werden.

Wie aus Figur 4 zu erkennen ist, wird der Ringkanal 19 durch entsprechende Formgebung des Grundkörpers des Kanalplattenadapters 10 in Verbindung mit einer Kappe 22 erzeugt, die ihrerseits die Luftaustritte 14 trägt. Die Düsenöffnung 13 mündet in ein Fadenabzugsröhrchen 18, durch das das Garnende für das Anspinnen eingeführt und nach dem Anspinnen während des Spinnprozesses ständig abgezogen wird.

Die mit 17 angegebene tangentiale Richtung des Faserstromes, die durch die Ausrichtung des Faserleitkanales 16 bewirkt wird, entspricht der betriebsmäßigen Rotordrehrichtung. Demgegenüber ist die durch Druckluftzuführ über die Luftaustritte 14 erzielbare Luftrotationsrichtung (siehe Pfeile 15) der Rotordrehrichtung entgegengerichtet. Über das Ventil 21 wird die Luftzufuhr auf eine erste Anspinnphase beschränkt, während der das Fadenende durch das Fadenabzugsröhrchen 18 und die Düsenöffnung 13 in den Rotor eingeführt wird. Erreicht das Garnende die Rotorrille 1, muß diese rotierende Luftströmung dafür sorgen, daß sich das Garnende entgegen der Rotordrehrichtung krümmt. Nach Erreichen einer Rotordrehzahl, die ausreichende Zentrifugalkräfte auf das Garnende aufbringt, ist ein Umklappen der Ablagerichtung des Garnendes nicht mehr zu erwarten. Der weitere Spinnprozeß kann stabil mit nacheilender Einbindezone durchgeführt werden.

In den Figuren 5a bis 5c und 6 ist eine weitere Variante zur Erzielung der entsprechenden Krümmung des Garnschenkels 3 dargestellt.

Figur 5a zeigt einen Rotor 6, dessen Drehrichtung beziehungsweise Winkelgeschwindigkeit ωR < 0, das heißt, entgegengesetzt zur betriebsmäßigen Rotordrehrichtung eingestellt ist. Der durch die Abzugsdüse 7 in den Rotor 6 eingeführte Garnschenkel 3 wird dementsprechend in diese Rotordrehrichtung ausgelenkt, wenn er die Rotorrille erreicht. Dabei sollte die Unterdruckversorgung des Rotorgehäuses abgeschaltet sein, um nicht auf Grund der tangentialen Einmündung des Faserleitkanals entgegengesetzte Rotationsströmung zu erzeugen.

Figur 5b zeigt den Stillstand des Rotors (ωR = 0), während der Garnschenkel 3 in seiner gemäß Figur 3a erreichten Position verharrt. Figur 5c zeigt dann den Rotorhochlauf in betriebsgemäßer Rotationsrichtung (ωR > 0). Dabei bleibt die Krümmungsrichtung des Garnschenkels 3 erhalten. Die Beschleunigung ist so zu begrenzen, daß ein Umschlagen der Krümmungsrichtung des Garnschenkels 3 in die Rotordrehrichtung vermieden wird.

Figur 6 zeigt den Bewegungsablauf des Rotors in der ersten Phase des Anspinnprozesses, wobei die Kurve 8 eine Variante zeigt, bei der die Rotordrehrichtung unmittelbar von Rückwärtslauf in Vorwärtslauf umgeschaltet wird. Die gestrichelt dargestellte Kurve 9 hingegen zeigt eine Verweilzeit Δt des Rotors im Stillstand. Diese Bewegungsabläufe sind vor allem auch abhängig von den hierfür eingesetzten Antrieben. Auf verschiedene Varianten derartiger Antriebe wird weiter unten noch näher eingegangen.

In Figur 7 ist dargestellt, wie ein Faserband 28, welches in eine Klemmstelle zwischen einer Speisewalze 26 und einem Klemmtisch 27 geführt wird, in den Bereich der Zähne einer Auflösewalze 24 kommt, die innerhalb eines Auflösewalzengehäuses 23 rotiert. Durch diese Auflösewalze 24 wird das Faserband 28, wie es den Klemmspalt zwischen Speisewalze 26 und Klemmtisch 27 verläßt, in Einzelfasern aufgelöst, wobei durch eine Schmutzausscheideöffnung 25 Schmutzteilchen ausgeschieden werden. Die durch die Auflösewalze 24 ausgekämmten Fasern erreichen dann einen Faserleitkanal 16, durch den sie mittels des im Rotorgehäuse vorhandenen Unterdruckes gesaugt und weiter beschleunigt werden. Der Faserstrom 29 wird durch zunehmende Verjüngung des Faserleitkanals 16 beschleunigt und dabei die Fasern weiter verstreckt. Der Faserleitkanal 16 mündet an einer Faserleitkanalöffnung 16' so in den Rotor, daß die Fasern tangential auf die Fasergleitfläche 2 des Rotors 6 treffen und durch den schnell drehenden Rotor 6 weiter beschleunigt und verstreckt werden.

Durch die nacheilende Einbindezone ändert sich die Orientierungsrichtung der Fasern auch bei der Fadenbildung nicht noch einmal, da das Garnende auf die Mündung 16' des Faserleitkanals 16 gerichtet ist, wie in Figur 7 zu erkennen ist, und demzufolge die Faserspitzen zuerst an das Garnende angebunden werden. Demgegenüber werden bei voreilender Einbindezone die Faserenden zuerst an das Garnende angebunden.

Figur 8 zeigt die am Spinnprozeß beteiligten Baugruppen 30 einer Spinnbox. Der Rotor 6 ist mit seinem Rotorschaft 6' in einer Stützscheibenlagerung 40, das heißt, in den Zwickeln paarweise angeordneter Stützscheiben 41, 42, radial gelagert. Am Ende des Rotorschaftes 6' ist eine Axiallagerung 43 des Rotors angeordnet, die den Rotor 6 axial in beiden Richtungen fixiert. Dabei kann es sich um ein magnetisches Rotoraxiallager handeln, wie es zum Beispiel in der DE 198 19 766 A1 beschrieben und gezeigt ist.

Der Rotor 6 ist in einem Rotorgehäuse 33 angeordnet, welches über eine Absaugleitung 46 mit einer Unterdruckquelle 47 verbunden ist, so daß im Rotorgehäuse 33 ein ständiger Spinnunterdruck herrscht. Dieser Spinnunterdruck sorgt vor allem dafür, daß die Fasern durch den Faserleitkanal 16 in den Rotor 6 gesaugt werden.

In einem schwenkbaren Deckelelement 34 ist eine Kanalplatte 32 angeordnet, die ihrerseits einen Kanalplattenadapter 31 trägt.

Das Deckelelement 34 kann um die Schwenkachse 35 verschwenkt werden, wodurch das Rotorgehäuse 33 geöffnet wird. In diesem Zustand kann beispielsweise der Rotor 6 gereinigt oder entnommen werden. Dementsprechend wird dieses Deckelelement 34 mittels eines üblicherweise entlang der Rotorspinnmaschine verfahrbaren Bedienungsaggregates vor dem Anspinnvorgang geöffnet, um die Rotorreinigung durchzuführen.

Im schwenkbaren Deckelelement 34 ist auch mittels einer Lagerkonsole 39 die Auflösewalze 25 gelagert, die über einen Wirtel 38 mittels eines Tangentialriemens 37 angetrieben wird. Eine Antriebswelle 36 treibt die Speisewalze 26 über einen hier nicht dargestellten Schneckentrieb an. Die Speisewalze trägt an ihrem vorderen Ende eine Krone 26', auf die ein Antrieb des Anspinnwagens aufgesetzt werden kann, um während des Anspinnprozesses den Antrieb der Speisewalze 36, gesteuert vom Anspinnwagen, vornehmen zu können.

Der Rotor 6 wird über seinem Rotorschaft 6' mittels eines Tangentialriemens 48 angetrieben, der im Betrieb durch eine Andrückrolle 49 in Reibkontakt mit dem Rotorschaft 6' gehalten wird. Dieser Tangentialriemen verläuft üblicherweise über die gesamte Länge einer Rotorspinnmaschine, so daß er alle Rotoren einer Maschinenseite antreibt.

Zusätzlich ist ein Antriebsmotor 44 vorhanden, der über ein Reibrad 45 auf eine der Stützscheiben 41 wirkt, sobald er damit in Kontakt gebracht wird. Dazu ist dieser Antrieb, wie durch Doppelpfeil angedeutet, mittels einer nicht dargestellten Hubeinrichtung, auf die Stützscheibe 41 zu oder von ihr weg bewegbar angeordnet. Dieser zusätzliche Antrieb 44, 45 wird in der ersten Phase des Anspinnprozesses eingesetzt, um bei abgehobener Andrückrolle 49 und damit auch abgehobenem Tangentialriemen 48 eine entgegengesetzte Rotordrehrichtung zu erzeugen, wie das im Rahmen der Erläuterungen der Figuren 5a bis 5c beschrieben wurde. Da dieser Antrieb keine hohen Drehzahlen realisieren muß, kann er auch sehr gering dimensioniert werden.

Alternativ wäre auch denkbar, den Antrieb am Bedienungsaggregat anzuordnen und durch das drehbare Deckelelement 34 in die Spinnbox einzuführen.

Die Drehrichtungsumkehr des Rotors könnte auch dadurch bewirkt werden, daß über die gesamte Maschinenlänge ein zweiter Tangentialriemen geführt ist, dessen Laufrichtung dem Tangentialriemen 48 entgegengesetzt ist. Dieser zweite Tangentialriemen würde dann durch eine zweite Andrückrolle in der ersten Phase des Anspinnprozesses vorübergehend gegen den Rotorschaft 6' gedrückt.

Alternativ zur Erzeugung der entgegengesetzten Drehrichtung ist es auch denkbar, Einzelantriebe für Rotoren zu nutzen, die ohne weiteres in ihrer Drehrichtung umschaltbar sind. Beispielhaft ist ein solcher Einzelantrieb in der DE 198 19 767 A1 beschrieben. Deshalb ist es nicht erforderlich, an dieser Stelle eine nähere Beschreibung eines derartigen Antriebes vorzunehmen.

In Figur 9 ist in sechs Phasen ein weiteres Verfahren zur Ausbildung der Krümmung des Fadens 3 entgegen der Rotordrehrichtung dargestellt. Die 1. Phase zeigt die übliche Zuführung des Fadens unter Einwirkung des in der Spinnkammer herrschenden Unterdruckes (Spinnunterdruck) durch das Fadenabzugsröhrchen in die Spinnkammer beziehungsweise in den Rotor.

In einer 2. Phase wird der Faden 3 um die Abzugsdüse 7 herum in einen Saugkanal 51 (siehe Figuren 10 und 11) umgelenkt.

Dies geschieht dadurch, daß der Spinnunterdruck abgeschaltet und im Saugkanal 51 eine Hilfsluftströmung erzeugt wird. Nachdem das Ende des Fadens 3 ausreichend weit in den Saugkanal 51 eingesaugt ist, wird es durch eine Klemmeinrichtung 50 (nur schematisch in Figur 9 dargestellt) im Saugkanal 51 geklemmt (Phase 3).

In Phase 4 wird durch das Fadenabzugsröhrchen 18 weiter Faden nachgeführt, während der Spinnunterdruck wieder anliegt und der Rotor in seiner üblichen Laufrichtung gestartet wird. Dadurch bildet sich eine Schlaufe des Fadens 3 aus, die sich in Richtung der Rotorrotation erstreckt.

In Phase 5 wird die Klemmung durch die Klemmeinrichtung 50 gelöst, wenn so viel Faden in den Rotor 6 eingeführt ist, daß eine Ablage des Fadenendes 3 entgegen der Rotordrehrichtung gesichert ist.

Phase 6 zeigt, daß sich das Fadenende aus dem Saugkanal 51 heraus in der Rotorrille 1 ablegt.

In Phase 7 ist gezeigt, daß mit dem weiteren Rotorhochlauf schnellstmöglich der Faden aus dem Rotor abgezogen wird, insbesondere um eine größere Überlappung zwischen Faden und dann wieder zugeführten Fasern zu vermeiden. Während in den Phasen 1 bis 6 dem Rotor keine Fasern zugeführt werden dürfen, um nicht ein Umklappen des Fadenendes in Rotordrehrichtung zu bewirken, muß in Phase 7 schlagartig der volle Faserstrom zur Verfügung stehen, um ausreichend Fasern in der Rotorsammelrille 1 zur Verfügung zu haben, die sich an das Fadenende anbinden können. Auf diese Weise ist gesichert, daß der sogenannte Anspinner in seinem Querschnitt und seiner Festigkeit möglichst nahe an den normalen Faden herankommt.

Figur 10 zeigt im Saugkanal 51 eine Klemm-/Schneideinrichtung 53. Wenn der Faden durch eine Fadenzuführvorrichtung 60 (Figur 11) in der zugeführten Länge so exakt eingestellt werden kann, daß auch in den Saugkanal eine genau vorgegebene Fadenlänge eingesaugt wird, ist es lediglich erforderlich, eine Klemmeinrichtung vorzusehen. Auf die genauere Darstellung einer derartigen Klemmeinrichtung wurde hier verzichtet, da bei einer solchen lediglich das Messer wegfällt.

Soll jedoch der Faden erst im Saugkanal 51 abgelängt werden, muß eine Klemm-/Schneideinrichtung 53 vorgesehen werden. Ein Betätigungsschalter 54 ist mit der Klemm-/Schneideinrichtung 53 gekoppelt und kann diese ein- und ausschalten. Wie Figur 11 hierzu zeigt, ist am Anspinnwagen 58 eine Betätigungsstange 55 angeordnet, die gesteuert auf den Betätigungsschalter 54 einwirken kann. Der Anspinnwagen 58 enthält des weiteren ein Saugrohr 56, welches mit einem Dichtelement 57 an den Saugkanal 51 angekoppelt werden kann. Dadurch ist, zeitlich gesteuert, die Hilfsluftströmung im Saugkanal 51 erzeugbar, um letztlich die Fadenschlaufe zu bilden.

Vom Anspinnwagen 58 ist noch eine Abstützung zu sehen, die eine Rolle aufweist, die entlang der Spinnmaschine sich an den jeweiligen Boxen während des Verfahrens des Anspinnwagens 58 abstützt.

Die Schaltvorgänge sowie die Versorgung mit der Hilfsluftströmung kann auch durch die Spinnstelle selbst erfolgen. Hierzu kann die gleiche Unterdruckquelle dienen, die auch den Spinnunterdruck erzeugt.Insbesondere in diesem Falle ist auch das Ablängen des Fadens 3 durch die Klemm-/Schneideinrichtung 52 von Vorteil.

In Figur 12 ist eine Variante dargestellt, die eine Möglichkeit einer Faserstromumlenkung zeigt. Ein Sauganschluß 61 ist über ein Ventil 63 mit einer Saugluftquelle 62 verbunden. Diese Saugluftquelle 62 kann wiederum am Anspinnwagen oder an der Spinnstelle selbst angeordnet sein. Wird der Sauganschluß 61 besaugt, wird das mittels Speisewalze 26 über den Klemmtisch 27 zugeführte Faserband von der Garnitur der Auflösewalze 24 ferngehalten und demzufolge nicht weiter ausgekämmt. Nach kurzer Laufzeit der Auflösewalze ohne Bandvorlage sind in der Auflösewalze 24 keine Fasern mehr vorhanden. Das Abschalten der Saugluft im Sauganschluß 61 mittels des Ventils 63 erfolgt so rechtzeitig, daß beim Erreichen der Phase 7 aus Figur 9 der Faserstrom in den Rotor bereits wieder in vollem Umfang zur Verfügung steht. Denkbar sind jedoch auch andere Anordnungen des Sauganschlusses 61 entlang der Laufrichtung der Auflösewalze 24 beziehungsweise auch noch am Faserleitkanal 16.

## Patentansprüche

1. Verfahren zum OE-Rotorspinnen, bei dem die zu verspinnenden Fasern über einen Faserleitkanal (16) in den Rotor (6) gefördert, in dessen den größten Innendurchmesser aufweisender Rotorrille (1) gesammelt, durch die Rotorrotation unter Drehung im Bereich einer sogenannten Einbindezone (5) in das Garnende eingebunden und als fertiges Garn durch eine zur Rotorrille (1) beabstandet angeordnete, mittig und im wesentlichen in einer Ebene mit der Rotorrille (1) angeordnete Abzugsdüse (7,11) abgezogen werden, wobei der aus einem Faserleitkanal (16) austretende Faserstrom eine Richtungskomponente in Rotordrehrichtung aufweist und wobei der sich von der Abzugsdüse(7,11) zu Rotorrille (1) erstreckende Garnschenkel (3) zumindest in der Nähe der Rotorrille (1) während des Spinnvorganges entgegen der Rotordrehrichtung gekrümmt ist.

2. Verfahren nach Anspruch 1, **dadurch gekennzeichnet, daß** der Faserstrom im wesentlichen auf eine zwischen Rotoröffnung und Rotorrille (1) liegende Faserrutschfläche (2) gespeist wird.

3. Verfahren nach Anspruch 1 oder 2, **dadurch gekennzeichnet, daß** die Krümmungsrichtung des Garnschenkels (3) während des Anspinnvorganges erzeugt wird.

4. Verfahren nach Anspruch 3, **dadurch gekennzeichnet, daß** in einer ersten Phase des Anspinnvorganges auf das zum Anspinnen in den Rotor (6) eingeführte Garnende eine tangential entgegen der betriebsmäßigen Rotordrehrichtung gerichtete Rotationsströmung zur Einwirkung gebracht wird, die ausreichend ist, um die vorgesehene Krümmungsrichtung des Garnschenkels zu erzeugen.

5. Verfahren nach Anspruch 3, **dadurch gekennzeichnet, daß** der Rotor (6) in einer ersten Phase des Anspinnvorganges zunächst entgegen der betriebsmäßigen Rotordrehrichtung so angetrieben wird, daß sich die vorgesehene Krümmungsrichtung des Garnschenkels (3) einstellt und daß die Bewegungsrichtungsumkehr in die betriebsmäßige Rotordrehrichtung eine Winkelbeschleunigung ω̇ nicht überschreitet, die zum Kippen der Krümmungsrichtung führen kann.

6. Verfahren nach Anspruch 3, **dadurch gekennzeichnet, daß** der durch das Fadenabzugsröhrchen (18) mittels der Besaugung der Spinnkammer rückgeführte Faden nach seinem Austritt aus dem Fadenabzugsröhrchen in einen radial beabstandeten Saugkanal (51) durch eine dann dort anliegende Hilfssaugströmung gesaugt und in diesem Saugkanal fixiert wird, anschließend der Spinnunterdruck wiederhergestellt und der Rotor(6) gestartet wird, wodurch sich eine sich in den Rotor erstreckende Fadenschlaufe in Rotordrehrichtung ausrichtet und daß durch anschließendes Freigeben des Fadenendes (3) dieses sich so in der Rotorrille (1) ablegt, daß es entgegen der Rotordrehrichtung orientiert ist.

7. Verfahren nach Anspruch 6, **dadurch gekennzeichnet, daß** nach dem Fixieren des Fadenendes (3) im Saugkanal (51) solange Faden durch das Fadenabzugsröhrchen (18) weiter nachgeführt wird, bis eine solche Fadenschlaufe ausgebildet ist, die der rotierenden Luftströmung im wieder in Betrieb gesetzten Rotor (6) folgt.

8. Verfahren nach Anspruch 6 oder 7, **dadurch gekennzeichnet, daß** das Fadenende (3) im Saugkanal (51) abgelängt und das abgelängte Fadenende fixiert wird.

9. Verfahren nach einem der Ansprüche 1 bis 8, **dadurch gekennzeichnet, daß** während der Orientierungsphase des Fadenendes (3) der Rotor (6) von Fasern freigehalten wird und die Faserzufuhr schlagartig erst dann erfolgt, wenn sich auf Grund der Zentrifugalkraft die Krümmungsrichtung des Fadenendes (3) in der Rotorrille (1) ausreichend stabilisiert hat.

## Claims

1. A method for open-end rotor spinning in which the fibres to be spun are conveyed via a fibre guide channel (16) into the rotor (6), are collected in its rotor groove (1) having the largest internal diameter, are tied up into the yarn end by the rotation of the rotor under rotation in the region of the so-called tying-up zone (5) and are drawn off as finished yarn by a draw-off jet (7, 11) spaced from the rotor groove (1) and disposed substantially in a plane with the rotor groove (1), whereby the fibre stream emerging from a fibre guide channel (16) comprises a directional component in the direction of rotation of the rotor and whereby the yarn thread (3) extending from the draw-off jet (7, 11) to the rotor groove (1) is curved against the direction of rotation of the rotor at least in the vicinity of the rotor groove (1) during the spinning operation.

2. A method according to Claim 1,
**characterised in that** the fibre stream is fed substantially onto a fibre sliding surface (2) lying between the rotor opening and rotor groove (1).

3. A method according to Claim 1 or 2,
**characterised in that** the direction of curvature of the yarn thread (3) is produced during the piecing operation.

4. A method according to Claim 3,
**characterised in that** in a first phase of the piecing operation a rotational flow directed tangentially against the operational direction of rotation of the rotor is brought to act on the yarn end introduced into the rotor (6) for piecing, which is sufficient to produce the provided direction of curvature of the yarn thread.

5. A method according to Claim 3,
**characterised in that** the rotor (6) is driven in a first phase of the piecing operation firstly against the operational direction of rotation of the rotor so that the provided direction of curvature of the yarn thread (3) is set and so that the reversal of direction of movement into the operational direction of rotation of the rotor does not exceed an angular acceleration ω which may result in the tilting of the direction of curvature.

6. A method according to Claim 3,
**characterised in that** the thread carried back through the thread draw-off pipe (18) by means of the suction of the spinning chamber is sucked after emerging from the thread draw-off pipe into a radially spaced suction channel (51) by an auxiliary suction flow present there and is fixed in this suction channel, then the spinning underpressure is produced again and the rotor (6) is started, by which a thread loop extending into the rotor is aligned in the direction of rotation of the rotor
and **in that** by subsequent release of the thread end (3) it is deposited in the rotor groove (1) so that it is orientated against the direction of rotation of the rotor.

7. A method according to Claim 6,
**characterised in that** after fixing the thread end (3) in the suction channel (51) a thread is further followed through the thread draw-off pipe (18) until a thread loop is formed which follows the rotating air stream in the rotor (6) which is set in operation again.

8. A method according to Claim 6 or 7,
**characterised in that** the thread end (3) is cut off in the suction channel (51) and the cut-off thread end is fixed.

9. A method according to one of Claims 1 to 8,
**characterised in that** during the orientation phase of the thread end (3) the rotor is kept free of fibres and the supply of fibres takes place abruptly only when the direction of curvature of the thread end (3) has sufficiently stabilised in the rotor groove (1) by virtue of the centrifugal force.

## Revendications

1. Procédé de filature à fibre libérée à rotor, selon lequel les fibres à filer sont transportées par l'intermédiaire d'un canal (16) de guidage de fibres dans le rotor (6), sont accumulées dans sa gorge de rotor (1) présentant le plus grand diamètre intérieur, sont, par la rotation du rotor, liées sous rotation dans l'extrémité du fil, dans la région d'une zone (5) dite de liage, et sont extraites sous forme de fil fini par une buse d'extraction (7, 11) disposée à distance de la gorge de rotor (1), centralement et essentiellement dans le même plan que la gorge de rotor (1), le flux de fibres sortant du canal (16) de guidage de fibres présentant une composante de direction dans la direction de rotation du rotor, et la branche de fil (3) s'étendant de la buse d'extraction (7, 11) à la gorge de rotor (1) étant, pendant le processus de filature, courbée à l'encontre de la direction de rotation du rotor au moins à proximité de la gorge de rotor (1).

2. Procédé selon la revendication 1, **caractérisé en ce que** le flux de fibres est alimenté pour l'essentiel sur une face (2) de glissement de fibres située entre l'ouverture du rotor et la gorge de rotor (1).

3. Procédé selon la revendication 1 ou 2, **caractérisé en ce que** la direction de courbure de la branche de fil (3) est produite pendant le processus de rattachement.

4. Procédé selon la revendication 3, **caractérisé en ce que**, dans une première phase du processus de rattachement, un courant rotatif orienté tangentiellement à l'encontre de la direction de rotation de service du rotor est imprimé à l'extrémité du fil introduite dans le rotor (6) pour le rattachement, courant qui est suffisant pour produire la direction prévue de courbure de la branche de fil.

5. Procédé selon la revendication 3, **caractérisé en ce que** le rotor (6) est, dans une première phase du processus de rattachement, d'abord entraîné à l'encontre de la direction de rotation de service du rotor de telle sorte que la direction prévue de courbure de la branche de fil (3) s'établit et que l'inversion de la direction de déplacement dans la direction de rotation de service du rotor ne dépasse pas une accélération angulaire ω̇, qui peut produire le basculement de la direction de courbure.

6. Procédé selon la revendication 3, **caractérisé en ce que** le fil ramené par le tube capillaire (18) d'extraction de fil au moyen de l'aspiration de la chambre de filature est, à sa sortie du tube capillaire d'extraction de fil, aspiré dans un canal d'aspiration (51) radialement distant par un courant auxiliaire d'application alors appliqué dans ce canal, et il est fixé en position dans ce canal d'aspiration, à la suite de quoi la dépression de filature est rétablie et le rotor (6) est mis en marche, de sorte qu'une boucle de fil s'étendant dans le rotor est orientée dans la direction de rotation du que, par la libération consécutive de l'extrémité de fil (3), cette dernière se dépose dans la gorge de rotor (1) de telle sorte qu'elle est orientée à l'encontre de la direction de rotation du rotor.

7. Procédé selon la revendication 6, **caractérisé en ce que**, à la suite de la fixation en position de l'extrémité de fil (3) dans le canal d'aspiration (51), on continue à diriger suffisamment de fil à travers le tube capillaire (18) d'extraction de fil pour former une boucle de fil capable de suivre le courant d'air rotatif dans le rotor (6) remis en service.

8. Procédé selon la revendication 6 ou 7, **caractérisé en ce que** l'extrémité de fil (3) est mise à longueur dans le canal d'aspiration (51), et l'extrémité de fil mise à longueur est fixée en position.

9. Procédé selon l'une des revendications 1 à 8, **caractérisé en ce que**, pendant la phase d'orientation de l'extrémité de fil (3), le rotor (6) est maintenu exempt de fibres, et l'alimentation en fibres s'effectue, de façon discontinue, uniquement une fois que, sur la base de la force centrifuge, la direction de courbure de l'extrémité de fil (3) dans la gorge de rotor (1) s'est suffisamment stabilisée.
